# EUROPÄISCHE PATENTSCHRIFT

(11) **EP 0 338 194 B1**
(45) Veröffentlichungstag und Bekanntmachung des Hinweises auf die Patenterteilung: **12.07.1995**
(21) Anmeldenummer: 89101506.7
(22) Anmeldetag: 28.01.1989
(51) Int. Cl.: D04B 1/10, D04B 7/26

(54) **Verfahren zum Herstellen von Intarsien-Gestrickstücken und Flachstrickmaschine zur Durchführung des Verfahrens**
Method for manufacturing intarsia knitwear, and flat-bed knitting machine for carrying out this method
Procédé pour la fabrication d'articles de tricot-intarsia et métier à tricoter rectiligne pour la mise en oeuvre de ce procédé

(30) Priorität: 22.04.1988 DE 3813504
(43) Veröffentlichungstag der Anmeldung: 25.10.1989
(73) Patentinhaber: H. Stoll GmbH & Co., D-72760 Reutlingen (DE)
(72) Erfinder: Stoll, Thomas, Dipl.-Ing., D-7410 Reutlingen (DE); Goller, Ernst, Dipl.-Ing. (FH), D-7410 Reutlingen (DE); Schmodde, Hermann, Dipl.-Ing. (FH), D-7470 Albstadt 2 (DE); Kazmaier, Günther, Ing. grad., D-7411 St. Johann-Ohnastetten (DE); Ostertag, Albert, Ing. grad., D-7410 Reutlingen (DE)
(74) Vertreter: Dreiss, Fuhlendorf, Steimle & Becker, Patentanwälte

(56) Entgegenhaltungen:
- EP-A- 0 246 364
- DE-A- 2 555 750
- DE-A- 2 730 306

## Beschreibung

Die vorliegende Erfindung bezieht sich auf ein Verfahren zum Herstellen von Intarsien-Gestrickstücken auf einer Flachstrickmaschine nach dem Oberbegriff des Anspruchs 1 bzw. 3 und auf eine Flachstrickmaschine zur Durchführung eines der Verfahren gemäß dem Oberbegriff des Anspruchs 5 bzw. 6.

Bei einem derartigen aus der DE-OS 27 30 306 bekannten Verfahren bzw. Flachstrickmaschine werden von den in einer Maschenreihe aufeinanderfolgenden einzelnen Intarsienbereichen die in Hubrichtung jeweils ungeradzahligen Bereiche vom vorlaufenden und die jeweils geradzahligen Bereiche vom nachlaufenden Schloß eines Zweischloßschlittens gestrickt. Dabei ist der Fadenführer mit einem am Fadenführerkasten schwenkbar angeordneten Arm versehen, dessen den jeweiligen Faden führendes Ende im Grenzbereich zwischen zwei benachbarten Intarsienbereichen nach Abschluß eines Strickvorganges bzw. vor Beginn eines Strickvorganges aus bzw. in das Nadelfeld für den betreffenden Intarsienbereich verschwenkt wird. Letzteres ist auch bei einer aus der DE-A-25 55 750 bekannten Flachstrickmaschine vorgesehen.

Dies ist mechanisch relativ aufwendig und wegen der Vielzahl der zu verwendenden Fadenführer kostenaufwendig. Wegen der Schwenkmechanik ist auch die mögliche Geschwindigkeit des Schlittens begrenzt. Desweiteren sind mechanische Steuerungsmittel vorzusehen, die ein Verschwenken der Fadenführer zu genau den betreffenden Zeitpunkten gewährleisten.

Aus der EP-A1 246 364 ist es bei einem Verfahren bzw. einer Flachstrickmaschine der eingangs genannten Art außerdem bekannt, den betreffenden Fadenführer im Grenzbereich mit einen Deckschuh bewegungsmäßig zu koppeln, welcher Deckschuh über einen mit einem Antrieb verbundenen Seilzug gegenüber dem Nadelbett entsprechend versetzt wird.

Nachteilig hieran ist, daß für die Durchführung einer derartigen Relativbewegung zwischen Fadenführer und Nadelbett ein weiterer Antrieb notwendig ist.

Aus der DE-OS 29 10 532 und aus der DE-OS 32 45 233 ist desweiteren ein Verfahren bzw. eine Flachstrickmaschine der eingangs genannten Art bekannt geworden, bei dem bzw. der die Fadenführer mit den Faden aufnehmenden Fadenführerröhrchen versehen sind, welche in vertikaler Richtung gegenüber dem betreffenden Nadelbett bewegbar sind. Die Intarsienbereiche werden dabei in Platiertechnik, d.h. in einander überlappender Technik hergestellt.

Nachteilig hieran ist, daß die Nadeln jeweils genau positioniert werden müssen und daß für die Fadenführerröhrchen der Platz beschränkt ist und daß diese Konstruktion auf bestimmte minimale Nadelteilungen begrenzt ist.

Allen diesen bekannten Verfahren zum Herstellen von Intarsien-Gestrickstücken bzw. der hierfür zur Verfügung stehenden Flachstrickmaschinen ist jedoch der Nachteil gemeinsam, daß, ohne zusätzliche Maßnahmen in Kauf nehmen zu müssen, an sich nur jeweils so viele verschiedene Intarsienbereiche bzw. Farben herzustellen sind, wie Schlösser im verwendeten Schlitten vorgesehen sind. Will man mehr Intarsienbereiche bzw. Farben verstricken, ist je nach Strickmuster weiterer Aufwand, unter Umständen sogar die Inkaufnahme von Leertouren bzw. -reihen notwendig, was in die Wirtschaftlichkeit der Produktion negativ eingeht.

Aufgabe der vorliegenden Erfindung ist es, ein Verfahren zum Herstellen von Intarsien-Gestrickstücken auf einer Flachstrickmaschine bzw. eine Flachstrickmaschine zur Durchführung des Verfahrens der eingangs genannten Art zu schaffen, mit dem bzw. mit der eine größere Anzahl von Intarsienbereichen bzw. Farben zu verstricken sind, als der Anzahl der Schlösser im verwendeten Schlitten entspricht, ohne daß ein die Produktionskapazität verringernder und die Kosten erhöhender Aufwand notwendig ist.

Zur Lösung dieser Aufgabe sind bei einem Verfahren zum Herstellen von Intarsien-Gestrickstücken der eingangs genannten Art die im Kennzeichen des Anspruchs 1 bzw. 3 angegebenen Merkmale und bei einer Flachstrickmaschine zur Durchführung eines der Verfahren die im Kennzeichen des Anspruchs 5 bzw. 6 angegebenen Merkmale vorgesehen.

Allen genannten Lösungen ist gemeinsam, daß es ohne weiteres möglich ist, ein Vielfaches an Farben bzw. Intarsienbereichen in jeder Maschenreihe zu verstricken als der Anzahl der im Schlitten verwendeten Schlösser entspricht. Dabei können die bereits früher verwendeten, mit starren Armen versehenen Fadenführer verwendet werden, die kostengünstiger herstellbar und einsetzbar sind. Bei der Lösung nach den Ansprüchen 1 und 5 ist es darüber hinaus in vorteilhafter Weise möglich, auch mit nur einem im Schlitten vorgesehenen Schloß eine Vielzahl von Farben bzw` Intarsienbereichen herzustellen. Bei dieser und der Lösung nach den Ansprüchen 3 bzw. 6 werden darüber hinaus in vorteilhafter und kostengünstiger Weise Bewegungen von Elementen verwendet, deren Antriebe in einer Flachstrickmaschine ohnehin vorhanden sind. Dies gilt sowohl für den umsteuerbaren Antrieb des Schlittens als auch für den Antrieb eines Nadelbettversatzes. Somit werden zusätzliche Antriebsvorrichtungen nicht notwendig. Bei allen Lösungen ist es außerdem vorteilhaft, daß die Motivkante frei gestaltet werden kann, ohne, wie bisher, auf den maximal möglichen und eingestellten Schwenkweg des Fadenführerarmes Rücksicht nehmen zu müssen. Sowohl der kurze Rückhub des umsteuerbaren Schlittens als auch der Nadelbett- als auch der Stabversatz können in ihrer Größe entsprechend variabel ausgewählt und eingestellt werden.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist. Es zeigen:
- Figur 1: in schematischer Darstellung und ausschnittsweise den zur Erläuterung der Erfindung wesentlichen Bereich einer Flachstrickmaschine zum Herstellen von Intarsien-Gestrickstücken gemäß einem als Einschloßmaschine ausgebildeten ersten Ausführungsbeispiel vorliegender Erfindung,
- Figur 2: in einer der Fig. 1 ähnlichen schematischen Darstellung die verschiedenen Verfahrensschritte einer Flachstrickmaschine zum Herstellen von Intarsien-Gestrickstücken entsprechend dem ersten Ausführungsbeispiel, jedoch bei einer Mehrschloßmaschine,
- Figur 3: eine der Fig. 2 entsprechende Darstellung, jedoch bei einer Flachstrickmaschine zum Herstellen von Intarsien-Gestrickstücken gemäß einem zweiten Ausführungsbeispiel vorliegender Erfindung und
- Figur 4: eine der Fig. 2 entsprechende Darstellung einer Flachstrickmaschine zum Herstellen von Intarsien-Gestrickstücken, jedoch gemäß einem dritten Ausführungsbeispiel vorliegender Erfindung.

Die in der Zeichnung schematisch insbesondere auch anhand der einzelnen Verfahrensschritte dargestellte Flachstrickmaschine 11/1, 11/2, 11' bzw. 11'' gemäß verschiedener Ausführungsbeispiele vorliegender Erfindung dient zum Herstellen von Intarsien-Gestrickstücken, deren Anzahl an Farben bzw. Intarsienbereichen größer und dabei ein Vielfaches dessen sein kann, was an Schlössern S in einer verwendeten Strickeinheit bzw. Schlitten zahlenmäßig 16, 17, 18 bzw. 19 vorhanden ist, ohne daß Leertouren gefahren werden müssen. Die Flachstrickmaschinen 11/1, 11/2, 11' bzw. 11'' sind dabei, soweit nichts anderes beschrieben ist, üblicher Bauart. Nur der besseren Übersichtlichkeit wegen ist in der schematischen Darstellungen der Schlitten 16-19 jeweils oberhalb des Nadelbetts und der Fadenführer angeordnet.

Die in Fig. 1 dargestellte Flachstrickmaschine 11/1 besitzt eine bspw. V-förmige Schlittenanordnung, deren Schlitten 16 jeweils mit einem einzigen Strickschloß S versehen ist. Die beiden Schlitten 16, von denen nur einer schematisch dargestellt ist, sind in üblicherweise längs einer bspw. V-förmigen Nadelbettanordnung aus einem vorderen und hinteren Nadelbett 20, von denen nur eines gezeigt ist, hin und her verfahrbar. In ebenfalls nicht dargestellter Weise sind die Schlitten 16 in an sich bekannter Weise mit einem reversierbaren elektrischen Antrieb versehen, der es ermöglicht, daß die Schlitten 16 bzw. die Schlittenanordnung an beliebigen Stellen längs der Nadelbetten 20 bzw. der Nadelbettanordnung ihre Hubrichtung umkehren können, ohne daß eine Nadelauswahl im Nadelbett getroffen wird bzw. ohne daß Nadeln in den Einflußbereich der Schlösser des Schlittens gelangen. Dies kann bspw. mit Hilfe der bekannten Druckschloßtechnik bewerkstelligt werden. In üblicher Weise ist längs mehrerer, hier vier paralleler Führungsschienen 21 jeweils ein Fadenführer 22 hin und her bewegbar. Die Fadenführer 22 sind in ebenfalls üblicherweise mit der Bewegung des Schlittens 16 auswählbar koppelbar und wieder entkoppelbar, so daß sie an beliebigen Stellen des Nadelraums längs des Nadelbetts 20 abgestellt und wieder mitgenommen werden können. Die Fadenführer 22 besitzen mit einem Fadenwechselkasten 23 koppelbar Arme 24, durch deren mit Ösen versehene Enden 25 der jeweilige Faden entsprechender Farbe hindurchgeführt ist. Mit Hilfe dieser Einschloß-Flachstrickmaschine 11/1 soll nun ein Intarsien-Gestrickstück hergestellt werden, das aus vier Intarsienbereichen bspw. unterschiedlicher Farben in den dargestellten Nadelräumen bzw. -feldern 12/1 bis 12/4 besteht. Es versteht sich, daß die Begrenzungen bzw. Motivkanten zwischen den einzelnen Intarsienbereichen im wesentlichen beliebige Formen annehmen können.

Gemäß diesem Ausführungsbeispiel ist die Flachstrickmaschine 11/1 mit insgesamt vier Fadenführer 22 bestückt, von denen zu Beginn einer herzustellenden Maschenreihe der Fadenführer 22/1 vor dem dem ersten Intarsienberelch zugeordneten Nadelfeld 12/1, der Fadenführer 22/2 in Hubrichtung jenseits der Begrenzungslinie 26 des Nadelfeldes 12/1 zum Nadelfeld 12/2 angeordnet ist. Ebenso wie der Fadenführer 22/2 sind die beiden Fadenführer 22/3 und 22/4 jeweils jenseits des vorangehenden Nadelfeldes 12/2 bzw. 12/3, also im Bereich des ihnen zugeordneten und herzustellenden dritten bzw. vierten Intarsienbereichs angeordnet. Diese Ausgangsstellung ist wie bei den zum Stand der Technik genannten Verfahren deshalb notwendig, weil beim Herstellen des jeweils vorangehenden Intarsienbereichs der für den nachfolgenden Intarsienbereich zu verwendende Fadenführer außerhalb des Nadelraumes sein muß, in welchem der vorangehende Intarsienbereich zu stricken ist. Diese Ausgangsstellung ergibt sich aus der Teilfigur A.

Wird nun der Schlitten 16 mit dem einzigen Schloß S zusammen mit dem in Hubrichtung ersten Fadenführer 22/1 in Richtung des Pfeils A bewegt, wird mit der betreffenden Farbe im Nadelfeld 12/1 eine Reihe des ersten Intarsienbereichs gestrickt, wobei die Nadeln in üblicher Weise durch das Schloß S im Schlitten 16 im einen bspw. vorderen Nadelbett 20 angesteuert werden.

Der Strickvorgang mit Hilfe des Fadenführers 22/1 wird über das gesamte Nadelfeld 12/1, das für diesen ersten Intarsienbereich bestimmt ist, durchgeführt. Der erste Fadenführer 22/1 wird jedoch bis an den Abstellort des Fadenführers 22/2, der für den folgenden zweiten Intarsienbereich verwendet werden soll, mitgenommen. Dort wird der zweite Fadenführer 22/2 mit dem Fadenführerkasten 23 gekoppelt und die Bewegungsrichtung des Schlittens 16 umgekehrt. Der Schlitten 16 wird somit über einen kurzen Hub in Richtung des Pfeiles B wieder in das Nadelfeld 12/1 für den ersten Intarsienbereich zurückbewegt, an welcher Stelle der erste Fadenführer 22/1 abgestellt wird (Teilfigur B). Es erfolgt daraufhin wiederum eine Hubumkehr, so daß sich der Schlitten 16 weiterhin unter Bewegungskopplung mit dem zweiten Fadenführer 22/2 aus der in der Teilfigur C dargestellten Lage in die in Teilfigur D dargestellte Lage in Richtung des Pfeiles A bewegt und dabei im Nadelfeld 12/2 eine Maschenreihe für den zweiten Intarsienbereich strickt.

Hier erfolgt wiederum dasselbe Verfahrensschritt, d.h., der Schlitten 16 bewegt sich mit dem zweiten Fadenführer 22/2 über die Begrenzung 26 des Nadelfeldes 12/2 hinaus bis zum dritten Fadenführer 22/3, nimmt diesen ebenso wie den zweiten Fadenführer 22/2 wieder zurück in das Nadelfeld 12/2, läßt den zweiten Fadenführer 22/2 dort stehen und bewegt sich im Nadelfeld 12/3 unter Stricken einer Maschenreihe für den dritten Intarsienbereich mit dem dritten Fadenführer 23/3 in Richtung des Pfeiles A weiter. Diese pilgerschrittartige Bewegung wird solange wiederholt, bis der Schlitten 16 mit dem vierten Fadenführer 22/4 jenseits der Begrenzung 26 des Nadelfeldes 12/4 für den vierten Intarsienbereichs angeordnet ist. Dort erfolgt eine Hubumkehr des Schlittens 16 in Richtung des Pfeiles B, so daß in dieser Hubrichtung in entsprechend umgekehrter Weise, ansonsten wie oben beschrieben, jeweils eine Maschenreihe der vierten bis ersten Intarsienbereiche in den Nadelfeldern 12/4, 12/3, 12/2, 12/1 in umgekehrter Folge und Weise hintereinander abgestrickt werden, wobei jeweils, wie beschrieben, der Schlitten 16 sich nach Art der Pilgerschritt-Technik längs des Nadelbetts 20 bewegt.

Ein Kriterium für die Größe des jeweiligen kurzen Rückhubs des Schlittens 16 liegt darin, daß erstens die Fadenführer den betreffenden folgenden Nadelraum bzw. -feld freigeben und zweitens mindestens eine Nadel des vorangehenden Nadelraumes bzw. -feldes zum Herstellen einer Bindung zwischen den benachbarten Intarsienbereichen erreicht ist. Dabei hängt für den letzteren Fall der Hubweg von der Größe der Nadelteilung ab. Hierzu kann der Rückhubweg durch eine Steuerung auswählbar vorgegeben sein. Mit dieser Steuerung kann auch erreicht werden, über einstellbare Rückhubwege schräge Motivkanten zwischen benachbarten Intarsienbereichen mit kleinerer oder größerer Steigung vorzunehmen.

Figur 2 zeigt das im wesentlichen selbe Verfahren zum Herstellen von Intarsien-Gestrickstücken längs der Nadelräume bzw. -felder 13 eines Nadelbetts 30, wobei jedoch bei der Flachstrickmaschine 11/2 ein Schlitten 17 Verwendung findet, der mit mehreren, hier vier Strickschlössern S1 bis S4 bestückt ist. Derartige Vierschloßschlitten 17 sind ebenfalls Standard.

Gemäß Teilfig. 2A sollen mit dem die vier Schlösser S1 bis S4 besitzenden Schlitten 17 zwei Intarsienbereichsgruppen mit je vier Intarsienbereichen längs der Nadelräume bzw. -felder 13/1 bis 13/4 bzw. 13/5 bis 13/8, also insgesamt acht Intarsienbereiche unterschiedlicher Farbe hergestellt werden. Dabei sind insgesamt acht Fadenführer 32 vorgesehen, die, wie beim Ausführungsbeispiel der Fig. 1 in nicht dargestellter Weise längs bzw. auf Fadenführerschienen bewegbar und mit der Bewegung des Schlittens 17 koppelbar und von dieser wieder entkoppelbar sind. Die ansteuerbare Kopplungsvorrichtung für die Fadenführer 32 kann ebenso wie die für die Fadenführer 22 der Fig. 1 in beliebiger Weise bspw. mittels ansteuerbarer bipolarer Magnete erfolgen. Im Ausgangszustand zum Herstellen einer Maschenreihe eines mit acht Intarsienbereichen versehenen Intarsien-Gestrickstückes sind die Fadenführer 32 wie in Teilfig. A dargestellt angeordnet, d.h., die Fadenführer 32/1 bis 32/4 für die erste Gruppe von ersten bis vierten Intarsienbereichen ist jeweils vor der betreffenden Begrenzung 36 des Nadelfeldes für denjenigen nachfolgenden Intarsienbereich angeordnet. Dies gilt auch für die Fadenführer 32/6 bis 32/8 für die Intarsienbereiche der nachfolgenden in den Nadelfeldern 13/6 bis 13/8 herzustellenden zweiten Gruppe, mit Ausnahme des Fadenführers 32/5, der am Übergang der Nadelfelder 13/4 und 13/5 für die erste Intarsienbereichsgruppe und zweite Intarsienbereichsgruppe angeordnet ist und dort im Nadelraum 13/5 für den fünften Intarsienbereich angeordnet ist.

Mit Hilfe des die aus den vier Schlössern S1 bis S4 bestehende Strickeinheit aufweisenden Schlittens 17 werden nun in den Nadelfeldern 13/1 bis 13/4 die ersten bis vierten Intarsienbereiche der ersten Intarsienbereichsgruppe derart gestrickt, daß das in Bewegungsrichtung A vorlaufende, also erste Strickschloß S 1 dem in Bewegungsrichtung hinteren Nadelfeld 13/4 für den vierten ersten Intarsienbereich, das zweite Schloß S2 dem davorliegenden Nadelfeld 13/3 für den dritten Intarsienbereich, das in Bewegungsrichtung als vorletztes zur Wirkung kommende Schloß S3 dem Nadelfeld 13/2 für den zweiten Intarsienbereich und das nachlaufende, also letzte Schloß S4 dem vordersten Nadelfeld 13/1 für den ersten Intarsienbereich zugeordnet ist. Gemäß Teilfig. 2B wird somit der Schlitten 17 in Bewegungsrichtung A soweit verfahren, bis in den Nadelfeldern 13/1 bis 13/4 eine Maschenreihe der ersten bis vierten Intarsienbereiche der ersten Intarsienbereichsgruppe abgestrickt ist, wobei die einzelnen Fadenführer 32/1 bis 32/4 ihren Schlössern S4 - S1 zugeordnet jeweils nacheinander, beginnend mit dem Fadenführer 32/4 mitgenommen werden derart, daß der jeweils folgende Fadenführer 32/3, 32/2, 32/1 vor dem Eintreffen des vorangehenden Fadenführers 32/1, 32/2 bzw. 32/3 weg bewegt worden ist. Während dieser Bewegung des Schlittens 17 längs dieses ersten Bewegungsabschnittes über die Nadelfelder 13/1 - 13/4 werden die Fadenführer 32/1 bis 32/4 jeweils jenseits der Begrenzungen 36 zwischen dem betreffenden benachbarten Nadelfelder wieder abgestellt, wobei der Fadenführer 32/4 bis zum Fadenführer 32/5 hin mitgenommen wird.

Wie beim Ausführungsbeispiel der Fig. 1 wird daraufhin gemäß Teilfig. 2C der Schlitten 17 über einen kurzen Hubweg entgegengesetzt, also in Richtung B bewegt, wobei die beiden Fadenführer 32/4 und 32/5 in das Nadelfeld 13/4 mitgenommen werden, in dem eine Reihe des vierten Intarsienbereichs gestrickt worden ist. Daraufhin erfolgt wiederum eine Hubrichtungsumkehr, so daß der Schlitten 17 wiederum in Richtung des Pfeiles A weiterbewegt wird, um in den Nadelfeldern 13/5 - 13/8 eine Maschenreihe der nächsten, hier zweiten Intarsienbereichsgruppe mit bspw. wiederum vier Intarsienbereichen herstellen zu können. Dabei bleibt der Fadenführer 32/4 an der in Teilfig. 2C dargestellten Stelle im Nadelfeld 13/4 abgestellt. Wie bezüglich der Fadenführer 32/1 bis 32/4 und der ersten bis vierten Intarsienbereiche beschrieben, werden die achten bis fünften Intarsienbereiche und die Fadenführer 32/8 bis 32/5 nacheinander gestrickt bzw. mitgenommen und die Fadenführer in entsprechender Weise wieder abgestellt, wie dies aus Teilfig. 2D hervorgeht.

Daraufhin wird in umgekehrter Richtung gemäß Pfeil B in derselben Weise eine weitere Maschenreihe in den beiden Intarsienbereichsgruppen mit jeweils vier Intarsienbereichen beim Überfahren der Nadelfelder 13/8 bis 13/1 durch den Vierschloßschlitten 17 gestrickt, wie dies aus den Teilfig. 2D bis 2G hervorgeht. Das Aufnehmen und Abstellen der Fadenführer und die Zuordnung der Schlösser S1 bis S4 zu den Nadelfelder für die jeweiligen Intarsienbereichen erfolgt in entsprechend umgekehrter Weise, wie dies auch in den genannten Teilfiguren verdeutlicht ist. Auch beim Stricken in dieser Richtung B erfolgt eine kurze Hubumkehr des Schlittens 17 an der Begrenzung 36' zwischen den beiden Intarsienbereichsgruppen, also den Nadelfeldern 13/5 und 13/4, um die Fadenführer 32/4 und 32/5 aus dem Nadelraum 13/4 für den folgenden Intarsienbereich der folgenden, hier ersten Intarsienbereichsgruppe zu bringen.

Der kurze Rückhub wird, wie in Fig. 1 beschrieben, in entsprechender und gewünschter Weise gesteuert, ebenso wie der Überfahrweg der Fadenführer 13/1 - 13/4 bzw. 13/5 und 13/6 - 13/8 für die dort gewünschte Form der Motivkante.

Beim in Fig. 3 darstellten Ausführungsbeispiel ist die Flachstrickmaschine 11' in derselben Weise wie beim Ausführungsbeispiel der Fig. 2 mit einem Schlitten 18 versehen, der mit vier Schlössern S'1 bis S'4 bestückt ist. Der Aufbau dieser Flachstrickmaschine 11' und die Art und Weise der Zuordnung der Schlösser S1' bis S4' zu den einzelnen Nadelfeldern 14/1 bis 14/4 und 14/5 bis 14/8 des Nadelbetts 40 für die ersten bis achten Intrarsienbereiche der beiden Intarsienbereichsgruppen ist dieselbe wie beim Ausführungsbeispiel der Fig. 2, so daß im wesentlichen nur auf die Unterschiede zu dem vorgenannten Ausführungsbeispiel einzugehen ist.

Die wesentlichen und praktisch beiden einzigen Unterschiede zwischen diesem Ausführungsbeispiel der Fig. 3 und dem in Fig. 2 dargestellten Ausführungsbeispiel bestehen darin, daß erstens anders als die Fadenführer 42/1 bis 42/5, die dieselbe Ausgangsstellung wie die Fadenführer 32/1 bis 32/5 des Ausführungsbeispiels der Fig. 2 besitzen, die restlichen Fadenführer 42/6 bis 42/8 entsprechend dem Fadenführer 42/5 also in den zugeordneten Nadelfeldern 14/6 - 14/8 im Ausgangszustand angeordnet sind und daß zweitens die Relativbewegung zwischen den Fadenführern 42/1 - 42/8 und dem zugeordneten Nadelraum 14/1 - 14/8 des betreffenden Nadelbetts 40 nicht durch eine Umsteuerung des Schlittens 18 erfolgt, sondern dadurch, daß das betreffende Nadelbett 40 in Richtung des Pfeiles A' bzw. in Richtung des Pfeiles B' versetzt wird. Mit anderen Worten, es wird vorzugsweise dasjenige Nadelbett 40 in die genannten Richtungen versetzt, das ohnehin mit einer entsprechenden Vorrichtung zur Durchführung eines Nadelbettversatzes versehen ist. Im allgemeinen kann damit auch die Größe des Versatzes eingestellt werden. Somit wird, wenn eine Maschenreihe in den ersten bis vierten Intarsienbereichen der ersten Intarsienbereichsgruppe gestrickt worden ist und der Schlitten 18 die in Teilfig. 3B dargestellte Position erreicht hat, das Nadelbett 40 in Richtung des Pfeiles A' derart versetzt, daß die Fadenführer 42/4 und 42/5 statt dem Nadelfeld 14/5 für den fünften Intarsienbereich nunmehr im Nadelfeld 14/4 für den vierten Intarsienbereich angeordnet sind. (Teilfig. C) Gleichzeitig gelangen auch die Fadenführer 42/6 bis 42/8, in das jeweils benachbarte Nadelfeld 14/5, 14/6 bzw. 14/7, wie dies bei den Fadenführern 42/1 - 42/4 in Teilfig. 3A als Ausgangszustand darsgestellt ist.

Nach Abstricken einer Maschenreihe für die zweite Gruppe der fünften bis achten Intarsienbereiche in den Nadelfeldern 14/5 bis 14/8 erfolgt gemäß Teilfig. 3D eine Hubumkehr des Schlittens 18, so daß dieser sich nun in Richtung des Pfeiles B' bewegt und zunächst eine Maschenreihe der zweite Intarsienbereichsgruppe strickt. Hat der Schlitten 18 gemäß Teilfig. 3E dies ausgeführt, so erfolgt wiederum ein Nadelbettversatz jedoch in zum vorhergehenden Versatz entgegengesetzter Richtung, also gemäß Pfeil B', so daß sich die betreffenden Fadenführer 42/1 bis 42/4 die mit dem ersten Nadelbettversatz in den ihnen zugeordneten Nadelraum 14/1 - 14/4 gelangt sind (Teilfig. C), zusammen mit dem abzustellenden Fadenführer 14/5 in eine Position kommen, in der sie in Strickrichtung B' vor den Nadelfeldern 14/1 - 14/4 angeordnet sind, in denen nun eine Maschenreihe für die ersten bis vierten Intarsienbereiche der folgenden, hier ersten Gruppe herzustellen ist. Teilfigur 13G zeigt wiederum den Ausgangszustand für den Beginn einer weiteren Maschenreihe in Bewegungsrichtung A'.

Bei diesem Ausführungsbeispiel wird der Nadelbettversatz vorzugsweise während der Hubbewegung des Schlittens 18 durchgeführt und mit diesem synchronisiert, so daß ein Anhalten des Schlittens 18 nicht notwendig ist. Dies ist, da beides gleichgerichtet ist, möglich. Sowohl bei diesem Ausführungsbeispiel als auch bei dem Ausführungsbeispiel nach Fig. 2 werden Schlösser verwendet, die es erlauben, eine Relativbewegung zwischen Nadelbett und Schlösser durchzuführen, ohne daß eine Nadelauswahl erfolgt. Bspw. können Schlösser verwendet werden, wie sie in DE-OS 35 41 171 beschrieben sind.

In Fig. 4 ist ein Ausführungsbeispiel einer Flachstrickmaschine 11'' dargestellt, die im wesentlichen denen der Ausführungsbeispiele der Fig. 2 und 3 entspricht. Der im wesentlichen einzige Unterschied zu Fig. 2 hierbei ist, daß die Relativbewegung zwischen den Fadenführern 52/1 bis 52/8 und dem Nadelbett 50 bzw. den Nadelfeldern 15/1 bis 15/8 für die herzustellenden Intarsienbereiche in nochmals anderer Weise ausgeführt ist. Auch hier ist der Schlitten 19 mit insgesamt vier Schlössern S''1 bis S''4 bestückt und es sind acht Fadenführer 51/1 - 52/8 zur Herstellung von zwei Intarsienbereichsgruppen mit je vier Intarsienbereichen in den Nadelfeldern 15/1 bis 15/8 vorgesehen.

Der Ausgangszustand zur Herstellung einer Maschenreihe in Richtung des Pfeiles A'' entspricht, was die Stellung der Fadenführer 52/1 bis 52/8 relativ zu den ihnen zugeordneten Nadelfeldern 15/1 bis 15/8 zur Herstellung der Intarsienbereiche anbetrifft, dem Ausführungsbeispiel der Fig. 2. Das Herstellen einer Maschenreihe für die in Bewegungsrichtung A'' des Schlittens 19 erste Intarsienbereichsgruppe erfolgt in der Weise, wie dies beim Ausführungsbeispiel der Fig. 2 beschrieben worden ist. In der Übergangsstellung des Schlittens 19 zwischen den beiden Intarsienbereichsgruppen gemäß Fig. 4B erfolgt nun die Relativbewegung zwischen den beiden Fadenführern 52/4 und 52/5 und dem Nadelbett 50 dadurch, daß eine oder zwei parallele Fadenführerschienen 51, an der bzw. an denen die beiden Fadenführer 52/4 und 52/5 in dieser Position fixierbar sind, in Richtung des Pfeiles B'', also entgegengesetzt zur Schlittenrichtung A'' um einen bestimmten Betrag derart versetzt wird bzw. werden, daß die beiden Fadenführer 52/4 und 52/5 aus dem Nadelraum 15/5 herausbewegt werden, in welchem der fünfte Intarsienbereich der nunmehr folgenden zweiten Intarsienbereichsgruppe mit einer Maschenreihe belegt werden soll. Dabei wird, wie auch bei den anderen Ausführungsbeispielen der Fadenführer 52/4 stehen gelassen. Am Ende dieser in Richtung des Pfeiles A'' gestrickten Maschenreihe gemäß Teilfig. 4D ergeben sich den Positionen der Teilfigur 2D entsprechende Positionen der Fadenführer 52/1-52/8 relativ zu den entsprechenden Nadelräumen 15/1-15/8.

Das Herstellen einer Maschenreihe in Bewegungsrichtung B'' erfolgt in entsprechender Weise, wobei gemäß Teilfigur 4E im Übergangsbereich der Begrenzung 56' zwischen den beiden Intarsienbereichsgruppen ein Längsversetzen der Fadenführergschiene 51 in Richtung des Pfeiles A'' derart erfolgt, daß die beiden Fadenführer 52/4 und 52/5 aus dem Nadelfeld 15/4 des nunmehr herzustellenden Intarsienbereichs in das Nadelfeld 15/5 des mit einer weiteren Masche bereits belegten Intarsienbereichs verschoben werden. Daraufhin kann die Maschenreihe in den Nadelfeldern 15/4-15/1 für die vierten bis ersten Intarsienbereiche nacheinander in beschriebener Weise gestrickt werden, wobei der Fadenführer 52/5 abgestellt bleibt.

Der Versatz des Nadelbetts 50 bzw. des Stabes 51 des Ausführungsbeispiels der Fig. 3 bzw. Fig. 4 kann wie der Rückhub des Schlittens gem. Fig. 1 bzw. Fig. 2 in seiner Größe einstellbar gesteuert werden.

Es versteht sich, daß bei den Ausführungsbeispielen der Fig. 2 bis 4 die Anzahl sowohl der einem Schlitten zugeordneten Schlösser als auch die Anzahl der herzustellenden Intarsienbereiche und auch Intarsienbereichsgruppen im wesentlichen beliebig sein kann. Je nach dem kann bspw. für die dargestellten acht herzustellenden Intarsienbereiche statt einem Vierschloßschlitten auch ein Zwei- oder Dreischloßschlitten verwendet werden. Es versteht sich, daß auch mehr als acht Intarsienbereiche gestrickt werden können und daß die herzustellende Anzahl von Intarsienbereiche in unterschiedliche Gruppen mit gleicher oder unterschiedlicher Anzahl von Intarsienbereiche eingeteilt werden kann.

## Patentansprüche

1. Verfahren zum Herstellen von Intarsien-Gestrickstücken auf einer Flachstrickmaschine (11), bei dem beim Überfahren eines der Nadelbetten (20,30) in der einen und/oder anderen Hubrichtung durch einen mit mindestens einem Schloß (S) versehenen Schlitten (16,17) im Grenzbereich zwischen zwei Intarsienbereichen zumindest einzelne der jeweils einem Intarsienbereich zugeordneten Fadenführer (22,32) und das betreffende Nadelbett (20,30) relativ zueinander bewegt werden und die Fadenführer (22,32) intarsienbereichsweise mit bzw. von der Bewegung des Schlittens (16,17) ge- bzw. entkoppelt werden, **dadurch gekennzeichnet,** daß der Schlitten (16,17) am Ende eines Bewegungsabschnittes, der sich höchstens über eine der Anzahl der Schlösser (S) entsprechende Anzahl von herzustellenden ersten Intarsienbereichen erstreckt, in seiner Hubrichtung umgekehrt und zusammen mit sowohl dem zuletzt verwendeten Fadenführer (22,32) als auch dem für den folgenden Intarsienbereich zu verwendenden Fadenführer (22,32), ohne eine Nadelauswahl im Nadelbett (20,30) zu treffen, in den zuletzt hergestellten Intarsienbereich zurückbewegt wird, und daß in einem weiteren Bewegungsabschnitt in der ursprünglichen Hubrichtung eine weitere höchstens der Anzahl der Schlösser (S) entsprechende Anzahl von Intarsienbereichen mittels weiterer Fadenführer (22,32) hergestellt wird.

2. Verfahren nach Anspruch 1, dadurch gekennzeichnet, daß bei einem mit einem einzigen Schloß (S) versehenen Schlitten (16) die einzelnen Intarsienbereiche nacheinander nach Art einer Pilgerschrittbewegung abgestrickt werden.

3. Verfahren zum Herstellen von Intarsien-Gestrickstücken auf einer Flachstrickmaschine (11), bei dem beim Überfahren eines der Nadelbetten (30,40) in der einen und/oder anderen Hubrichtung durch einen mit mindestens zwei Schlössern (S) versehenen Schlitten (18,19) im Grenzbereich zwischen zwei Intarsienbereichen zumindest einzelne der jeweils einem Intarsienbereich zugeordneten Fadenführer (42,52) und das betreffende Nadelbett (40,50) relativ zueinander bewegt werden und die Fadenführer (42,52) intarsienbereichsweise mit bzw. von der Bewegung des Schlittens (18,19) ge- bzw. entkoppelt werden, dadurch gekennzeichnet, daß am Ende eines vom Schlitten (18,19) ausgeführten Bewegungsabschnittes, der sich höchstens über eine der Anzahl der Schlösser (S) entsprechenden Anzahl von herzustellenden ersten Intarsienbereichen erstreckt, entweder das betreffende Nadelbett (40) derart längs versetzt wird, daß sowohl der zuletzt verwendete Fadenführer (42) als auch der für den folgenden Intarsienbereich zu verwendende Fadenführer (42) in dem zuletzt hergestellten Intarsienbereich angeordnet sind, oder der bzw. die betreffenden Fadenführerschienen (51) mit dem zuletzt verwendeten Fadenführer (52) und mit dem für den folgenden Intarsienbereich zu verwendenden Fadenführer (52) in den zuletzt hergestellten Intarsienbereich zurückbewegt werden, und daß in einem daran anschließenden weiteren Bewegungsabschnitt des Schlittens (18,19) in gleicher Hubrichtung eine weitere höchstens der Anzahl der Schlösser (S) entsprechende Anzahl von Intarsienbereichen mittels weiterer Fadenführer (42,52) hergestellt wird.

4. Verfahren nach Anspruch 1 oder 2 oder 3, dadurch gekennzeichnet, daß bei einem mit mehreren Schlössern (S) versehenen Schlitten (16-19) von den in einer Maschenreihe aufeinander folgenden einzelnen Intarsienbereichen einer Gruppe der in Hubrichtung erste Intarsienbereich dem in Hubrichtung letzten Schloß und der in Hubrichtung letzte Intarsienbereich dem in Hubrichtung ersten Schloß zugeordnet wird, und die einzelnen Intarsienbereiche in jeder Maschenreihe zu stricken begonnen werden, bevor der jeweils vorangehende Intarsienbereich zu Ende gestrickt worden ist.

5. Flachstrickmaschine zur Durchführung des Verfahrens nach Anspruch 1, mit einem mindestens ein Schloß (S) aufweisenden Schlitten (16,17) für beide Hubrichtungen längs einer Nadelbettanordnung, mit einem gesonderten Fadenführer (22,32) für jeden Intarsienbereich, wobei die Fadenführer (22,32) mit bzw. von der Bewegung des Schlittens (16,17) intarsienbereichsweise koppelbar bzw. abkoppelbar sind und wobei im Grenzbereich zwischen zwei Intarsienbereichen zumindest teilweise die Fadenführer (22,32) und das betreffende Nadelbett (20,30) der Nadelbettanordnung relativ zueinander bewegbar sind,
**gekennzeichnet durch**
einen an beliebigen Stellen der Nadelbettanordnung (20,30) umsteuerbaren Antrieb für den Schlitten (16,17), durch eine eine Hubumkehr des Schlittens (16,17) ohne Ansteuerung einer Nadelauswahl ermöglichende Ausbildung des bzw. der Schlösser (S; S1-S4), und durch mit der Bewegung des Schlittens ansteuerbar koppelbare Fadenführer (22,32).

6. Flachstrickmaschine zur Durchführung des Verfahrens nach Anspruch 3, mit einem mindestens ein Schloß (S) aufweisenden Schlitten (18,19) für beide Hubrichtungen längs einer Nadelbettanordnung, mit einem gesonderten Fadenführer (42,52) für jeden Intarsienbereich, wobei die Fadenführer (42,52) mit bzw. von der Bewegung des Schlittens (18,19) intarsienbereichsweise koppelbar bzw. abkoppelbar sind und wobei im Grenzbereich zwischen zwei Intarsienbereichen zumindest teilweise die Fadenführer (42,52) und das betreffende Nadelbett (40,50) der Nadelbettanordnung relativ zueinander bewegbar sind,
gekennzeichnet durch
eine Vorrichtung entweder zum Durchführen eines Längsversatzes eines Nadelbetts (40) der Nadelbettanordnung oder zum Durchführen eines Längsversatzes des oder der mit den Fadenführern (52/4, 52/5) versehenen Fadenführerschienen (51) und durch mit der Bewegung des Schlittens (18,19) ansteuerbar koppell Fadenführer (42,52).

7. Flachstrickmaschine nach Anspruch 5 oder 6, dadurch gekennzeichnet, daß bei einem mit mehreren Schlössern (S1-S4) versehenen Schlitten (30,40,50) von den in einer Maschenreihe aufeinanderfolgenden einzelnen Intarsienbereichen einer Gruppe der in Hubrichtung erste Intarsienbereich dem in Hubrichtung letzten Schloß und der in Hubrichtung letzte Intarsienbereich dem in Hubrichtung ersten Schloß zugeordnet ist.

## Claims

1. A method for producing intarsia knitted goods on a flat-bed knitting machine (11), in which method, when traversing one of the needle beds (20, 30) in one and/or the other lift direction by movement of a carriage (16, 17) provided with at least one cam (S) in the border area between two areas of intarsia, at least some of the yarn guides (22, 23) associated with each one of the intarsia areas and the respective needle bed (20, 30) are moved in a direction relative to each other and the yarn guides (22, 23), within the intarsia area, are coupled or uncoupled with or from the movement of the carriage, **characterizing in that** the carriage (16, 17) at the end of a movement segment, which extends at most across a number of first intarsia areas to be produced corresponding to the number of cams (S), is reversed in its lift direction and, together with the yarn guide (22, 32) last used as well as with the yarn guide (22, 32) to be used for the succeeding intarsia area, is moved back into the intarsia area last produced, without making a needle selection in the needle bed (20, 30), and in that in a further movement segment in the original lift direction by means of additional yarn guides (22, 32) a further number of intarsia areas, corresponding at most to the number of cams (S), are produced.

2. The method as defined in claim 1, wherein the individual intarsia areas are knitted Successively in the manner of a pilgrim step movement, when the carriage is being provided with a single cam (S).

3. A method for producing intarsia knitted goods on a flat-bed knitting machine (11), in which method, when traversing one of the needle beds (30, 40) in one and/or the other lift direction by movement of a carriage (18, 19) provided with at least two cams (S) in the border area between two areas of intarsia at least some of the yarn guides (42, 52) associated with each of the intarsia areas and the respective needle bed (40, 50) are moved in a direction relative to each other and the yarn guides (42, 52), within the intarsia area, are coupled or uncoupled with or from the movement of the carriage, characterized in that at the end of a movement segment made by the carriage (18, 19), which at most extends across a number of first intarsia areas to be produced corresponding to the number of cams (S), either the respective needle bed (40) is longitudinally displaced in such a way that the last used yarn guide (42) as well as the yarn guide (42) to be used for the succeeding intarsia areas are disposed in the intarsia area last produced or the respective yarn guide rail(s) (51) together with the last used yarn guide (52) as well as with the yarn guide (52) to be used for the succeeding intarsia area are returned into the intarsia area last produced and in that in a successive further movement segment of the carriage (18, 19) in the same lift direction by means of additional yarn guides, a further number of intarsia areas, corresponding at most to the number of cams (S) are produced.

4. The method as defined in claim 1 or 2 or 3, wherein the intarsia area of a group of intarsia areas following each other in a row of stitches which is first in the lift direction is associated with the cam which is last in the lift direction, and the intarsia area which is last in the lift direction is associated with the cam which is first in the lift direction, and the individual intarsia areas in each row of stitches are begun to be knitted before knitting of the respective preceding intarsia area is finished, when the carriage (16-19) is being provided with a plurality of cams (S).

5. A flat-bed knitting machine for performing the method as defined in claim 1, comprising a carriage (16, 17) with at least one cam (S) for both directions of lift along a needle bed arrangement, a separate yarn guide (22, 32) for each intarsia area, the yarn guides (22, 32) being capable of being coupled or uncoupled within the intarsia area with or from the movement of the carriage (16, 17) and the yarn guides (22, 32) and the respective needle bed (20, 30) of the needle bed arrangement being capable of being moved at least partially in a direction relative to each other in the border area between two intarsia areas, characterized by a drive for the carriage (16, 17) which is reversible at optional locations of the needle bed arrangement (20, 30), by a design of the cam(s) (S; S1-S4) achieving a lift reversal of the carriage (16, 17) without control of a needle selection and by yarn guides (22, 32) being controllably coupleable with movement of the carriage.

6. A flat-bed knitting machine for performing the method as defined in claim 3, comprising a carriage (18, 19) with at least one cam (S) for both directions of lift along a needle bed arrangement, a separate yard guide (42, 52) for each intarsia area, the yarn guides (42, 52) being capable of being coupled or uncoupled within the intarsia area with or from the movement of the carriage, and the yarn guides (22, 32) and the respective needle bed (20, 30) of the needle bed arrangement being capable of being moved at least partially in a direction relative to each other in the border area between two intarsia areas, characterized by a device either for performing a longitudinal displacement of a needle bed (40) of the needle bed arrangement or for performing a longitudinal displacement of yarn guide rail(s) (51) provided with the yarn guides (52/4, 52/5) and by yarn guides (42, 52) being controllably coupleable with movement of the carriage (18, 19).

7. The flat-bed knitting machine as defined in claim 5 or 6, characterized in that the intarsia area of a group of intarsia areas following each other in a row of stitches which is first in the lift direction is associated with the cam which is last in the lift direction, and the intarsia area which is last in the lift direction is associated with the cam which is first in the lift direction, when the carriage (30, 40, 50) is being provided with a plurality of cams (S).

## Revendications

1. Procédé de réalisation d'articles de tricot intarsia sur une machine à tricoter rectiligne (11), dans lequel lors du passage d'un chariot (16, 17) muni d'au moins un organe de fermeture (S) sur l'une des planches à aiguilles (20, 30) dans l'un ou l'autre sens de déplacement, dans un domaine s'étendent entre deux zones d'intarsia on déplace au moins un des guides de brin associé (22, 32) à chaque zone d'intarsia et la planche à aiguilles correspondante (20, 30) l'un par rapport à l'autre, et on relie les guides de brin (22, 32) au mouvement du chariot (16, 17), respectivement on sépare les guides de brin du mouvement du chariot, en fonction de la zone d'intarsia, caractérisé en ce qu'à la fin d'un trajet qui s'étend au maximum sur un noire de premières zones d'intarsia à réaliser équivalent au nombre d'organes de fermeture (S), on inverse le sens de déplacement du chariot (16, 17) et, non seulement avec les derniers guides de brin (22, 32) utilisés mais aussi avec les guides de brin (22, 32) destinés à être utilisés pour les zones d'intarsia suivantes, on déplace à nouveau le chariot dans la dernière zone d'intarsia réalisée sans effectuer une sélection d'aiguilles dans la planche à aiguilles (20, 30), et en ce que lors d'un nouveau trajet dans le sens de déplacement initial, on réalise un nouveau nombre maximum de zones d'intarsia équivalent au nombre d'organes de fermeture (S), au moyen d'autres guides de brin (22, 32).

2. Procédé selon la revendication 1, caractérisé en ce qu'au moyen d'un chariot (16) muni d'un unique organe de fermeture (S), on tricote les différentes zones d'intarsia les unes après les autres suivant la technique d'un passage à pas de pèlerin.

3. Procédé de réalisation d'articles de tricot intarsia sur une machine à tricoter rectiligne (11), dans lequel lors du passage d'un chariot (18, 19) muni d'au moins deux organes de fermeture (S) sur l'une des planches à aiguilles (30, 40) dans l'un ou l'autre sens de déplacement, on déplace au moins un des guides de brin (42, 52) associé à chaque zone d'intarsia et la planche à aiguilles correspondante (40, 50) l'un par rapport à l'autre, et on, relie les guides de brin (42, 52) au mouvement du chariot, respectivement on sépare les guides de brin du mouvement du chariot (18, 19), en fonction de la zone d'intarsia, caractérisé en ce qu'à la fin d'un trajet parcouru par le chariot (18, 19) qui s'étend au maximum sur un nombre de premières zones d'intarsia à réaliser équivalent au nombre d'organes de fermeture (S), soit on décale longitudinalement la planche à aiguilles (40) correspondante de sorte qu'aussi bien les derniers guides de brin (42) utilisés que les guides de brin (42) destinés à être utilisés pour les zones d'intarsia suivantes sont disposés dans la dernière zone d'intarsia réalisée, soit on recule la glissière (51) de guides de brin correspondante avec les derniers guides de brin (52) utilisés et avec les guides de brin (52) destinés à être utilisés pour les zones d'intarsia suivantes dans la dernière zone d'intarsia réalisée, et en ce que dans un nouveau trajet correspondant du chariot (18, 19), on réalise dans le même sens de déplacement au moyen d'autres guides de brin un nouveau nombre maximum de zones d'intarsia équivalent au nombre d'organes de fermeture (S).

4. Procédé selon l'une des revendications 1 à 3, caractérisé en ce qu'au moyen d'un chariot (16, 19) muni de plusieurs organes de fermeture (S), à partir des différentes zones d'intarsia se succédant dans un rang de mailles, on affecte au dernier organe de fermeture dans le sens de déplacement un groupe de la première zone d'intarsia dans le sens de déplacement et on affecte au premier organe de fermeture dans le sens de déplacement un groupe de la dernière zone d'intersia dans le sens de déplacement, et en ce qu'on commence à tricoter les différentes zones d'intarsia de chaque rang de mailles avant que ne soit achevé le tricotage de chaque zone d'intarsia précédente.

5. Machine à tricoter rectiligne pour la mise en oeuvre du procédé selon la revendication 1, comprenant un chariot (16, 17) muni d'au moins un organe de fermeture (S) pour les deux sens de déplacement suivant la direction longitudinale d'une série de planches à aiguilles, et un guide de brin séparé (22, 32) pour chaque zone d'intarsia, dans laquelle les guides de brin (22, 32) peuvent être reliés au mouvement du chariot (16, 17), respectivement séparés du mouvement du chariot, en fonction de la zone d'intarsia, et dans laquelle dans un domaine s'étendant entre deux zones d'intarsia, les guides de brin (22, 32) et la planche à aiguilles (20, 30) correspondante de la série de planches à aiguilles sont au moins en partie mobiles l'un par rapport à l'autre, caractérisé par une commande réversible du mouvement du chariot (16, 17) à une position quelconque sur la série de planches à aiguilles (20, 30) et par une inversion du sens de déplacement du chariot (16, 17) sans commander une configuration du, respectivement des organes de fermeture (S ; S1 - S4) entraînant une sélection d'aiguilles, et en ce qu'il comprend des guides de brin pouvant être reliés de façon séparable au mouvement du chariot (22, 32).

6. Machine à tricoter rectiligne pour la mise en oeuvre du procédé selon la revendication 3, comprenant un chariot (18, 19) présentant au moins un organe de fermeture (S) pour les deux sens de déplacement le long d'une série de planches à aiguilles, et un guide de brin séparé (42, 52) pour chaque zone d'intarsia, dans laquelle les guides de brin (42, 52) sont reliés au mouvement du chariot (18, 19), respectivement séparés du mouvement du chariot, en fonction de la zone d'intarsia, et dans laquelle dans une région s'étendant entre deux zones d'intarsia, les guides de brin (42, 52) et la planche à aiguilles correspondante (40, 50) de la série de planches à aiguilles sont au moins en partie mobiles l'un par rapport à l'autre, caractérisé en ce qu'elle comprend en outre un dispositif permettant d'effectuer soit un décalage longitudinal d'une planche à aiguilles (40) de la série de planches à aiguilles, soit un décalage longitudinal de la ou des glissières (51) de guides de brin munies des guides de brin (52/4, 52/5), et en ce qu'elle comprend des guides de brin (42, 52) pouvant être reliés de façon séparable au mouvement du chariot (18, 19).

7. Machine à tricoter rectiligne selon la revendication 5 ou la revendication 6, caractérisé en ce qu'au moyen d'un chariot (30, 40, 50) muni de plusieurs organes de fermeture (S1 - S4), à partir des différentes zones d'intarsia se succédant dans un rang de mailles, on affecte au dernier organe de fermeture dans le sens de déplacement un groupe de la première zone d'intarsia dans le sens de déplacement, et on affecte au premier organe de fermeture dans le sens de déplacement un groupe de la dernière zone d'intarsia dans le sens de déplacement.
